# EUROPÄISCHE PATENTSCHRIFT

(11) **EP 0 049 708 B1**
(45) Veröffentlichungstag und Bekanntmachung des Hinweises auf die Patenterteilung: **17.04.1985**
(21) Anmeldenummer: 80106180.5
(22) Anmeldetag: 10.10.1980
(51) Int. Cl.: B66C 1/66, B66C 1/36, E04G 21/14

(54) **Vorrichtung zum Anhängen eines Betonfertigteils an ein Hebezeug**
Device for attaching a pre-assembled concrete unit to a lifting device
Dispositif d'accrochage d'une pièce préfabriquée en béton à un engin de levage

(43) Veröffentlichungstag der Anmeldung: 21.04.1982
(73) Patentinhaber: Pfeifer Seil- und Hebetechnik GmbH & Co., D-8940 Memmingen (DE)
(72) Erfinder: Hoyer, Peter, Ing. grad., D-8940 Memmingen (DE); Funke, Walter, D-8940 Memmingen (DE)
(74) Vertreter: Pfister, Helmut, Dipl.-Ing.

## Beschreibung

Die Erfindung betrifft eine Vorrichtung zum Anhängen eines Betonfertigteils an ein Hebezeug, bestehend aus zwei relativ zueinander beweglichen Elementen, wobei das erste Element eine Öse od. dgl. für ein Verbindungsmittel mit dem Hebezeug aufweist, sowie einen nach unten offenen Aufnahmeschlitz für einen Tragbügel, der mit dem Betonfertigteil verbunden ist und ferner eine kreisförmige Führung für das zweite Element, das als verschwenkbarer, fernbedienbarer Riegel ausgebildet ist, der in der Riegelstellung mit einer Zunge durch den Schlitz hindurchragt, so daß beim Hub der Tragbügel auf der Zunge lagert.

In der DE-C-2 240 171 ist eine Vorrichtung der vorstehend angegebenen Gattung beschrieben, wobei ein bogenförmiger Verschlußbügel als zweites Element Verwendung findet, der aus einer Riegelstellung mittels einer aus einem Zugglied bestehenden Fernbedienung in eine Öffnungsstellung beweglich ist. Die Verriegelungsstellung kann dabei durch Handbedienung erreicht werden oder auch infolge der Schwerkraft des Riegels. Von Nachteil ist bei dieser Bauweise, daß keine Sicherheit gegen Fehlbedienung gegeben ist. Es ist von außen nicht sicher erkennbar, welche Stellung das zweite Element einnimmt, bzw. kann das zweite Element leicht aus der eingestellten Stellung verschoben werden, was von außen nicht sichtbar ist.

In der US-A-2 864 644 ist ein Lasthaken ähnlicher Ausbildung beschrieben, wobei das zweite Element um einen Bolzen verschwenkbar ist, der in einem Langloch geführt ist und außerdem eine nach unten gerichtete Sicherungsnase aufweist, die in ein angepaßtes Bauteil am ersten Element einhängbar ist, so daß die Schließstellung unter Last nicht geöffnet werden kann. Diese Bauweise besitzt zwar eine Sicherungseinrichtung, die aber wegen der mehrfachen Beweglichkeit des zweiten Elements, nämlich der Verschiebung im Langloch und der Schwenkbewegung nur umständlich zu bedienen ist.

Außerdem kann es bei dieser Bauweise nicht ausgeschlossen werden, daß die Sicherungsnase auf dem Gegenelement aufliegt und diese labile Stellung des zweiten Elements von außen nicht erkannt wird.

Vorrichtungen zum Anhängen eines Betonfertigteils an ein Hebezeug werden in der Praxis häufig derart eingesetzt, daß mehrere Vorrichtungen an einem Betonfertigteil angebracht werden. Die Vorrichtungen müssen durch Handbetätigung in die Verriegelungsstellung gebracht werden. Die Lage der jeweiligen Vorrichtung ist nicht genau vorherbestimmbar, was das Erreichen einer sicheren Verriegelungsstellung erschwert.

Es ist ein Ziel der Erfindung, eine Vorrichtung für den oben beschriebenen Zweck zu schaffen, bei der die Riegelstellung durch kleine und einfache Betätigungswege erreicht wird und wobei eine hohe Sicherheit gegen Fehlbedienung gegeben ist.

Zur Lösung dieser Aufgabe geht die Erfindung aus von der Vorrichtung der eingangs beschriebenen Art und schlägt vor, daß am zweiten Element eine nach unten gerichtete Sicherungsnase angeformt ist, für die am ersten Element eine Aufnahmepfanne vorgesehen ist, daß die wirksame Höhe der Sicherungsnase bzw. die wirksame Tiefe der Aufnahmepfanne annähernd der Größe eines Spieles des zweiten Elementes in der Führung entspricht, und daß am zweiten Element ein von außen sichtbarer Betätigungsarm befestigt ist, der mit einer Schnappsicherung für die beiden Endlagen des zweiten Elementes zusammenwirkt und diese Endlagen anzeigt.

Durch die Ausnützung des Spiels des zweiten Elementes in der Führung läßt sich bei einfacher Bauweise und im Grunde unveränderter Bewegungsmöglichkeit des zweiten Elements in der Führung eine Sicherungsstellung erreichen, die ein unbeabsichtigtes Öffnen der Vorrichtung ausschließt, weil das Gewicht der Last dies verhindert. Der von außen sichtbare Betätigungsraum wiederum läßt leicht auch auf größere Entfernung erkennen, ob sich die Vorrichtung in der Schließstellung befindet oder in der Öffnungsstellung, wobei die Schnappsicherung dafür sorgt, daß die Vorrichtung nicht in einer labilen Zwischenstellung benützt wird.

Günstig ist hierbei, daß die Sicherung ohne Zusatzwege erreicht wird und insbesondere auch bei verhältnismäßig kurzen Wegen des Riegels, also des zweiten Elements selbst. Es ist klar, daß hierdurch auch eine Fernbedienung wesentlich vereinfacht wird und zwar gleichgültig, mittels welcher Mittel diese Fernbedienung verwirklicht wird.

Günstig ist es, wenn der Betätigungsarm am zweiten Element rahmenförmig ausgebildet ist und die Schnappsicherung umschließt.

Ferner wird vorgeschlagen, daß am ersten Element ein Druckluftzylinder gelagert ist, dessen Kolbenstange auf das zweite Element in Richtung auf die Öffnungsstellung des Riegels einwirkt. Auf diese Weise wird eine einfache Fernbedienung erhalten, und es können leicht auch eine Mehrzahl von Vorrichtungen gleichzeitig betätigt werden.

Die bei der Erfindung möglichen kurzen Wege erleichtern die Verwendung eines Druckluftzylinders.

Vorteilhaft ist es, wenn der Druckluftzylinder zwischen zwei verbundenen Platten gelagert ist, die im wesentlichen das erste Element bilden, und zwischen denen das zweite Element beweglich ist.

Ferner wird vorgeschlagen, daß die Sicherungsnase an der Unterseite der Zungenspitze angeordnet ist. Die Aufnahmepfanne ist vorzugsweise an einer Brücke zwischen den Platten angeordnet. Diese Brücke verbindet zusätzlich die Platten und die auftretenden Kräfte werden direkt in die Platten eingeleitet.

In der Zeichnung ist ein Ausführungsbeispiel der Erfindung schematisch dargestellt. Es zeigt
Fig. 1 eine Seitenansicht der erfindungsgemäßen Vorrichtung,
Fig. 2 einen Schnitt durch die Darstellung der Fig 1 entsprechend der Schnittlinie 11-11 im verriegelten Zustand,
Fig. 3 eine der Darstellung der Fig. 2 entsprechende Darstellung der Vorrichtung im geöffneten Zustand und
Fig. 4 eine vergrößerte Darstellung einer Einzelheit der Erfindung.

Das erste Element 1 der Vorrichtung besteht, wie insbesondere auch aus der Fig. 1 hervorgeht, aus den beiden Platten 9 und 10, die mittels der Brücke 19 und mittels der Hülse 11 fest miteinander verbunden sind. Die Innenbohrung der Hülse 11 ergibt eine Öse für das Drahtseil 23, das beispielsweise Teil eines Hebezeuges ist. Das Hebezeug selbst ist nicht näher dargestellt.

Zwischen den beiden Platten 9 und 10 ist das zweite Element 2 angeordnet, das im wesentlichen ebenfalls eine plattenförmige Gestalt besitzt. Im unteren Bereich sind bei 24 Ansätze vorgesehen, um ein ausreichend großes Auflager 15 für den Tragbügel 21 zu erhalten. Der Tragbügel 21 wird im gezeigten Ausführungsbeispiel von einem Drahtseil gebildet, das fest im Betonfertigteil 25 verankert ist.

Das Betonfertigteil 25 besitzt dabei eine Ausnehmung 26 für diesen Bügel 21 und die Form der Ausnehmung 26 erlaubt das Einsetzen der im wesentlichen aus den Elementen 1 und 2 bestehenden Vorrichtung zur Erfassung des Bügels 21.

Für die Aufnahme des Bügels 21 ist in den Platten 9 und 10 ein Schlitz 20 vorgesehen und bei Erfassen des Bügels 21 greift der Riegel 18 des Elementes 2 durch diesen Schlitz hindurch. Die Verriegelungsstellung ist dabei in der Fig. 2 dargestellt.

Das vordere Ende des Riegels 18 ist als Zunge 22 gestaltet und die Zungenspitze 13 besitzt, wie insbesondere aus der Fig.4 hervorgeht, eine nach unten gerichtete Sicherungsnase 3, für die in der Brücke 19 eine Aufnahmepfanne 4 vorgesehen ist. Die wirksame Höhe der Nase 3 bzw. die wirksame Tiefe der Aufnahmepfanne 4 entspricht dabei annähernd dem Maß, der radialen Beweglichkeit des Elements 2 relativ zur Führung 5, die vom Außenumfang der Hülse 11 gebildet wird. In der Verriegelungsstellung nach den Fig. 2 und 4 kann sich daher die Nase 3 in die Pfanne 4 einlegen und wenn die Zunge 22 durch den Tragbügel 21 belastet ist, ist eine Öffnungsbewegung des Elementes 2 also eine Verdrehung in Richtung des Pfeiles 27 ausgeschlossen.

Eine solche Öffnungsbewegung wird zusätzlich auch noch dadurch verhindert, daß das Auflager 15 durch eine Erhöhung 14 begrenzt wird.

Bei einem bewährten Ausführungsbeispiel wurde gefunden, daß ein Spiel von 1 Millimeter an der Führung 5 brauchbar ist. Diesem Maß entspricht auch annähernd die wirksame Tiefe der Aufnahmepfanne 4. Die Anordnung wird dabei vorteilhaft derart getroffen, daß in der Verriegelungsstellung die Zungenspitze 13 auf der Brücke 19 aufruht. Das Maß der Erhöhung 14 kann gleichartig gewählt werden, beträgt also ebenfalls ca. 1 Millimeter.

Am Element 2 ist der Betätigungsarm 7 befestigt, der eine rahmenartige Gestalt besitzt. Dieser Arm 7 ist gut sichtbar und frei zugänglich. Der Arm 7 umschließt die Schnappsicherung 6 mit der Feder 8 und der Führungsstange 28. Die Führungsstange 28 ist im Drehlager 29 gehalten und findet in der verdrehbaren Stange 30 eine Führung und es ist klar, daß sowohl die Stellung nach der Fig. 3 als auch die Stellung nach der Fig. jeweils durch die Feder 8 gesichert ist. Während die Stange 30 im Arm 7 gelagert ist, stützt sich das Drehlager 29 zwischen den Ansätzen 31 an den Platten 9 und 10 ab.

Die Ansätze 31 der Platten 9 und 10 tragen auch den Druckluftzylinder 16, dessen Druckluftanschluß mit 32 bezeichnet ist. Die Kolbenstange 17 drückt bei Beaufschlagung des Zylinders 16 auf den Ansatz 33 am Element 2. Auf diese Weise kann mittels des Druckluftzylinders 16 das Element 2 aus der Stellung der Fig. 2 in Richtung des Pfeiles 27 in die Öffnungsstellung verstellt werden. Für die Öffnungsstellung sind zwischen den Elementen 1 und 2 nicht näher gezeigte Anschläge vorgesehen.

Die Schließstellung d. h. die Verstellung aus der Fig. 3 in die Fig. 2 wird von Hand bewirkt, und zwar am Arm 7.

Es ist klar, daß die richtige Funktion der erfindungsgemäßen Vorrichtung leicht an der Stellung des Armes 7 auch aus der Ferne erkannt werden kann. Durch die Schnappsicherung und die anderen Mittel wird in jeder Lage der Vorrichtung relativ zum Betonfertigteil eine Schließstellung gewährleistet und durch den Druckluftzylinder kann in jeder solchen Lage die Vorrichtung geöffnet werden. Der Druckluftbedarf ist gering, so daß einfache Hilfsaggregate anwendbar sind.

## Patentansprüche

1. Vorrichtung zum Anhängen eines Betonfertigteiles an ein Hebezeug, bestehend aus zwei relativ zueinander beweglichen Elementen (1, 2), wobei das erste Element (1) eine Öse oder dergl. für ein Verbindungsmittel mit dem Hebezeug aufweist, sowie einen nach unten offenen Aufnahmeschlitz (20) für einen Tragbügel (21), der mit dem Betonfertigteil verbunden ist und ferner eine kreisförmige Führung (5) für das zweite Element (2), das als verschwenkbarer fernbedienbarer Riegel ausgebildet ist, der in der Riegelstellung mit einer Zunge (22) durch den Schlitz (20) hindurchragt, so daß beim Hub der Tragbügel (21) auf der Zunge (22) lagert, dadurch gekennzeichnet, daß am zweiten Element (2) eine nach unten gerichtete Sicherungsnase (3) angeformt ist, für die am ersten Element (1) eine Aufnahmepfanne (4) vorgesehen ist, daß die wirksame Höhe der Sicherungsnase bzw. die wirksame Tiefe der Aufnahmepfanne annähernd der Größe eines Spieles des zweiten Elementes (2) in der Führung (5) entspricht, und daß am zweiten Element (2) ein von außen sichtbarer Betätigungsarm (7) befestigt ist, der mit einer Schnappsicherung (6) für die beiden Endlagen des zweiten Elementes (2) zusammenwirkt und diese Endlagen anzeigt.

2. Vorrichtung nach Anspruch 1, dadurch gekennzeichnet, daß der Betätigungsarm (7) rahmenförmig gestaltet ist und die Schnappsicherung (6) umschließt.

3. Vorrichtung nach Anspruch 1, dadurch gekennzeichnet, daß am ersten Element (1) ein Druckluftzylinder (16) gelagert ist, dessen Kolbenstange (17) auf das zweite Element (2) in Richtung auf die Öffnungsstellung des Riegels (18) einwirkt.

4. Vorrichtung nach Anspruch 3, dadurch gekennzeichnet, daß der Druckluftzylinder (16) zwischen zwei verbundenen Platten (9, 10) gelagert ist, die im wesentlichen das erste Element (1) bilden und zwischen denen das zweite Element (2) beweglich ist.

5. Vorrichtung nach Anspruch 1, dadurch gekennzeichnet, daß die Sicherungsnase (3) an der Unterseite der Zungenspitze (13) angeordnet ist.

6. Vorrichtung nach Anspruch 1 oder 4, dadurch gekennzeichnet, daß die Aufnahmepfanne (4) an einer Brücke (19) zwischen den Platten (9) und (10) angeordnet ist.

## Claims

1. Arrangement for attaching a pre-assembled concrete unit to a lifting device comprising of two elements (1, 2) movable relatively to each other wherein first element (1) is having an eye or similar for the attachment to the lifting device and a slot open on the lower side to receive a supporting stirrup member (21) connected to the pre-assembled concrete unit and furthermore having a circular guidance (5) for the second element (2) being designed as a movable remote- controlled latch and a tongue (22) protruding in locked position into a slot (20) so that during lift stirrup (21) rests on tongue (22) including a downward safety lip (3) on a second element (2) and a cup (4) to receive said safety lip which is provided on the first element in such a way that effective height of said safety lip and effective depth of cup respectively is approximately equivalent to play of second element (2) in guidance (5) and an operating arm (7) - visible from the outside - is attached to the second element (2) interacting with a snap safety lock (6) for both positions of the second element (2) and giving indication of said positions.

2. Arrangement as set forth in claim 1 wherein said operating arm (7) has a frame-like configuration and surrounds the snap safety lock (6).

3. Arrangement as set forth in claim 1 wherein said first element (1) having a pneumatic cylinder (16) with piston rod and said rod effecting the second element (2) in direction of open position of latch (18).

4. Arrangement as set forth in claim 3 wherein said pressured-air cylinder (16) is positioned between two connected plates (9, 10) forming substantially the first element (1) and the second element (2) being movable between said plates (9,10).

5. Arrangement as set forth in claim 1 wherein the safety lip (3) is located at the bottom surface of tip tongue (13).

6. Arrangement as set forth in claim 1 or 4 wherein the cup (4) is located at a bridging member (19) between plates (9) and (10).

## Revendications

1. Dispositif pour accrocher une pièce préfabriquée en béton à un engin de levage, constitué par deux éléments (1, 2) mobiles l'un par rapport à l'autre, le premier élément (1) comportant un oeillet ou l'analogue pour un moyen de liaison avec l'engin de levage, ainsi qu'une fente de logement (20) ouverte vers le bas pour un étrier porteur (21) relié à la pièce préfabriquée en béton, et en outre un guidage circulaire (5) pour le second élément (2), lequel est réalisé sous forme de verrou basculant télécommandé, qui, dans la position de verrouillage, pénètre par une languette (22) à travers la fente (20), de sorte que, lors du levage, l'étrier porteur (21) repose sur la languette (22), caractérisé en ce que, sur le second élément (2), est formé un bec de sécurité (3) orienté vers le bas, pour lequel est prévue sur le premier élément (1) une cavité de réception (4), que la hauteur efficace du bec de sécurité, ou la profondeur efficace de la cavité de réception, correspond approximativement à la grandeur du jeu du second élément (2) dans le guidage (5), et que, sur le second élément (2) est fixé un bras d'actionnement (7) visible de l'extérieur, qui coopère avec une sécurité à déclic (6) pour les deux positions terminales du second élément (2).

2. Dispositif selon la revendication 1, caractérisé en ce que le bras d'actionnement (7) a la forme d'un cadre et entoure la sécurité à déclic (6).

3. Dispositif selon la revendication 1, caractérisé en ce que sur le premier élément (1) est monté un vérin pneumatique (16) dont la tige de piston (17) agit sur le second élément (2) dans le sens de la position d'ouverture du verrou (18).

4. Dispositif selon la revendication 3, caractérisé en ce que le vérin pneumatique (16) est monté entre deux plaques (9, 10) reliées ensemble, qui constituent pour l'essentiel le premier élément (1) et entre lesquelles le second élément (2) est mobile.

5. Dispositif selon la revendication 1, caractérisé en ce que le bec de sécurité (3) est disposé sur le côté inférieur de la pointe (13) de la languette.

6. Dispositif selon la revendication 1 ou 4, caractérisé en ce que la cavité de réception (4) est disposée sur un pont (19) entre les plaques (9) et (10).
